# EUROPÄISCHE PATENTSCHRIFT

(11) **EP 4 534 789 B1**
(45) Veröffentlichungstag und Bekanntmachung des Hinweises auf die Patenterteilung: **20.05.2026**
(21) Anmeldenummer: 23202153.5
(22) Anmeldetag: 06.10.2023
(51) Int. Cl.: E06B 1/70

(54) **GEBÄUDEABSCHLUSS**
BUILDING CLOSURE
FERMETURE DE BÂTIMENT

(43) Veröffentlichungstag der Anmeldung: 09.04.2025
(73) Patentinhaber: Gretsch-Unitas GmbH Baubeschläge, 71254 Ditzingen (DE)
(72) Erfinder: Maier, Marco, 71229 Leonberg (DE)
(74) Vertreter: DREISS Patentanwälte PartG mbB

(56) Entgegenhaltungen:
- EP-A1- 3 130 739
- DE-U1- 202016 100 115

## Beschreibung

Die Erfindung betrifft einen Gebäudeabschluss mit einer Tür- oder Fensteranordnung gemäß dem Oberbegriff von Anspruch 1.

Gebäudeabschlüsse mit derartigen Tür- oder Fensteranordnungen sind aus dem Stand der Technik bekannt. So werden seit Jahrzehnten schwellenbehaftete Tür- oder Fensteranordnungen verbaut, bei denen ein Flügel umlaufend einen Flügelüberschlag aufweist und ein Rahmen ein Profil mit mehreren Abstufungen aufweist, um den Flügel in Geschlossenstellung relativ zum Rahmen zu sichern und abzudichten. Derartige Tür- oder Fensteranordnungen sind preiswert, stabil und haben sich in der Praxis bewährt. Allerdings sind derartige Tür- oder Fensteranordnungen nicht barrierefrei und stellen auch für Menschen ohne körperliche Beeinträchtigungen eine Stolperfalle dar.

Zudem sind barrierefreie Ausgestaltungen einer Tür- oder Fensteranordnung bekannt, bspw. aus EP 2 957 702 B1, die eine Ausgestaltung mit einer sogen. Nullschwelle zeigt. Hiermit können Stolperfallen vermieden werden und es wird ein hoher Komfort erreicht. Technisch ist eine solche Ausgestaltung jedoch vergleichsweise komplex und kostenintensiv.

EP 3 130 739 A1 offenbart eine Schwelle eines Gebäudeabschlusses, mit einem Grundkörper, einem inneren Abdeckprofil, Lageradaptern, einem äußeren Abdeckprofil, einem Schwellen-Wetterschenkel zwischen den Abdeckprofilen und einem darauf angeordneten Schwellenrost. An der Flügelunterseite sind eine innere Anschlagdichtung sowie Schlauchdichtungen angeordnet. DE 20 2016 100115 U1 offenbart eine Schwelle eines Gebäudeabschlusses.

Der Erfindung liegt die Aufgabe zugrunde, einen Gebäudeabschluss mit im Vergleich zu schwellenbehafteten Lösungen verringerter Barrierewirkung und geringeren Kosten im Vergleich zu einer Nullschwelle anzugeben.

Die Erfindung löst diese Aufgabe durch einen Gebäudeabschluss mit den Merkmalen von Anspruch 1.

Der Gebäudeabschluss weist eine Tür- oder Fensteranordnung auf, die wiederum einen Rahmen und einen am Rahmen gelagerten und relativ zum Rahmen, vorzugsweise zu einer Außenseite hin, zwischen einer Offenstellung und einer Geschlossenstellung verschwenkbaren Flügel aufweist.

Der Rahmen weist einen sich entlang einer Längsrichtung erstreckenden unteren Rahmenquerholm auf und der Flügel weist einen unteren Flügelquerholm mit einer in Geschlossenstellung des Flügels dem Rahmenquerholm zugewandten Flügelunterseite auf.

Der untere Rahmenquerholm weist ein Basisprofil sowie ein auf dem Basisprofil angeordnetes (erstes) Deckprofil auf. An den unteren Rahmenquerholm grenzt an einer Innenseite ein Innenbelag an.

Der Flügel ist an der Flügelunterseite überschlagsfrei ausgebildet, wobei an der Flügelunterseite mindestens eine sich entlang oder parallel zur Längsrichtung erstreckende Dichtung angeordnet ist, die in Geschlossenstellung des Flügels dichtend mit einer Oberfläche des Deckprofils in Kontakt ist.

Das Deckprofil ist relativ zum Innenbelag derart abgestimmt, dass die Oberfläche des Deckprofils entlang der Schwerkraftrichtung (g) um eine Höhendifferenz sₕ von 2 mm < sₕ < 18 mm (Millimeter) oberhalb einer Oberfläche des Innenbelags angeordnet ist, vorzugsweise um eine Höhendifferenz sₕ von 5 mm < sₕ < 15 mm, weiter vorzugsweise um eine Höhendifferenz sₕ von 8 mm < sₕ < 12 mm.

Mit der vorgeschlagenen Ausgestaltung kann mit einfachen konstruktiven Mitteln ein Gebäudeabschluss mit reduzierter Barrierewirkung bereitgestellt werden. Durch Wegfall des Flügelüberschlags an der Flügelunterseite können der Innenbelag und das (erste) Deckprofil entlang der Schwerkraftrichtung mit vergleichsweise geringen Höhendifferenz zueinander positioniert werden, die gemäß DIN 18040 ggf. sogar als barrierefrei angesehen werden kann. Bei der vorgeschlagenen Ausgestaltung kann auf absenkbare Dichtungen verzichtet werden (absenkdichtungslose Tür- oder Fensteranordnung). Zudem sind keine komplexen Bauteile zur Herstellung des Gebäudeabschlusses bzw. der Tür- oder Fensteranordnung erforderlich.

Mit anderen Worten liegt die Höhendifferenz sₕ zwischen der Oberkante des Innenbelages und der Oberkante des Deckprofils im oben angegebenen Bereich, wobei die Oberkante des Deckprofils entlang der Schwerkraftrichtung oberhalb der Oberkante des Innenbelags angeordnet ist (Deckprofiloberkante über Innenbelagoberkante angeordnet). Unabhängig davon kann die Oberfläche des (ersten) Deckprofils als Trittfläche bzw. Trittprofilabschnitt ausgebildet sein.

Die Dichtung oder Dichtungen sind relativ zum unteren Flügelquerholm vorzugsweise jeweils ortsfest angeordnet. Insbesondere sind die Dichtung oder Dichtungen entlang der Schwerkraftrichtung jeweils unbeweglich am unteren Flügelquerholm (mittelbar oder unmittelbar) festgelegt. Die Dichtung oder Dichtungen sind bspw. jeweils als Lippendichtungen ausgebildet, insbesondere als zweilippige oder mehrlippige Lippendichtungen.

Im Rahmen einer bevorzugten Ausgestaltung kann die mindestens eine Dichtung in einer Dichtungsaufnahme gehalten und mittels der Dichtungsaufnahme an der Flügelunterseite an einem Abschnitt des unteren Flügelquerholms befestigt sein, der in Geschlossenstellung des Flügels relativ zum unteren Rahmenquerholm zur Innenseite hin vorsteht. Mit anderen Worten sind die Dichtung(en) bzw. die Dichtungsaufnahme mit Dichtung(en) dort an der Flügelunterseite angeordnet, wo sich bei überschlagenden Flügeln der untere Flügelüberschlag befindet. Hiermit kann in Geschlossenstellung des Flügels eine hinreichende Dichtungswirkung erzielt werden. Die Dichtungsaufnahme erstreckt sich entlang oder parallel zur Längsrichtung. Die Dichtungsaufnahme kann eine oder zwei Dichtungsaufnahmenuten aufweisen. In einer Dichtungsaufnahmenut kann jeweils eine Dichtung gehalten bzw. befestigt sein.

In vorteilhafter Weise können die Dichtung(en) jeweils zumindest ein freies Ende, vorzugsweise zwei oder mehr freie Enden, aufweisen und derart ausgebildet sein, dass das oder die freien Enden der Dichtung jeweils in einer aus der Geschlossenstellung aufgeschwenkten Stellung des Flügels entlang der Schwerkraftrichtung vom Innenbelag beabstandet sind. Mit anderen Worten sind die Dichtung(en) so bemessen, dass sie in einer aus der Geschlossenstellung aufgeschwenkten Stellung des Flügels die Oberfläche des Innenbelags nicht berühren. Dies vermeidet Verletzungen an der oder den Dichtungen sowie Schäden am Innenbelag. Dies trägt zu langfristiger Abdichtwirkung bei.

In zweckmäßiger Weise kann das Basisprofil derart angeordnet und/oder ausgebildet sein, dass dieses entlang der Schwerkraftrichtung zum überwiegenden Teil oder vollständig unterhalb der Höhe der Oberfläche des (zum unteren Rahmenquerholm benachbarten) Innenbelags angeordnet ist. Dies trägt zu einer stabilen Ausgestaltung des unteren Rahmenquerholms und einer vergleichsweise geringen Höhendifferenz von unterem Rahmenquerholm und dem Innenbelag bei.

Weiter erfindungsgemäß ist auf dem Basisprofil ein Ableitprofil aufgesetzt, wobei das Ableitprofil an der vom Innenbelag abgewandten Seite des (ersten) Deckprofils angeordnet ist, und wobei auf dem Ableitprofil ein weiteres Deckprofil angeordnet ist. Dies begünstigt eine (Regen-) Wasserableitung an der vom Innenbelag abgewandten Seite der Tür- oder Fensteranordnung, d.h. zur Außenseite hin. Das Ableitprofil dient zur (Regen-)Wasserableitung. Das weitere Deckprofil deckt das Ableitprofil zumindest teilweise ab.

Im Konkreten grenzt an der vom Innenbelag abgewandten Seite des unten Rahmenquerholms an das weitere Deckprofil ein Außenbelag an, vorzugsweise wobei die Oberfläche des Innenbelags und die Oberfläche des Außenbelags entlang der Schwerkraftrichtung eine Höhendifferenz zwischen 0 und 2 mm aufweisen. Vorzugsweise können die Oberfläche des Innenbelags und die Oberfläche des Außenbelags auf einer Höhe liegen (Höhendifferenz 0 mm) oder mit anderen Worten in einer Ebene liegen. Dies trägt zu einer reduzierten Barrierewirkung bei.

Weiter erfindungsgemäß weist das weitere Deckprofil einen (begehbaren) Trittabschnitt und einen zum Außenbelag hin abfallenden Höhenausgleichsabschnitt auf. Dies trägt ebenfalls zu einer reduzierten Barrierewirkung bei. Der Trittabschnitt bzw. Trittprofilabschnitt bildet eine Trittfläche für Türpassanten. Der Höhenausgleichsabschnitt ermöglicht einen Höhenausgleich zwischen dem Trittabschnitt und dem Außenbelag. Der Höhenausgleichsabschnitt kann einen ersten Teilabschnitt aufweisen, der an den Trittabschnitt angrenzt, und einen zweiten Teilabschnitt, der (zum Außenbelag hin) an den ersten Teilabschnitt angrenzt. Der erste Teilabschnitt kann einen ersten Winkel mit der Horizontalen einschließen und der zweite Teilabschnitt kann einen zweiten Winkel mit der Horizontalen einschließen, wobei der zweite Winkel größer als der erste Winkel sein kann. Der zweite Teilabschnitt kann endseitig auf dem Außenbelag aufliegen. Die Oberfläche des Trittabschnitts des weiteren Deckprofils und Oberfläche des (ersten) Deckprofils können auf gleicher Höhe liegen. Damit können diese eine Trittebene ausbilden.

Im Rahmen einer bevorzugten Ausgestaltung können das Ableitprofil und das weitere Deckprofil zwischen sich einen Wasserableitkanal definieren, der sich von einem Eingang (Wasserableitkanaleingang) zu einem Ausgang (Wasserableitkanalausgang) erstreckt. Dies begünstigt eine schwerkraftbedingte Wasserableitung zur Außenseite hin. Der Wasserableitkanal befindet sich zwischen dem Ableitprofil und dem weiteren Deckprofil und somit (von der Außenseite her gesehen) im "Windschatten", was eine schwerkraftbedingte Wasserableitung auch bei Niederschlägen mit Wind oder Sturm erlaubt.

Im Konkreten kann der Eingang des Wasserableitkanals dadurch gebildet sein, indem das dem (ersten) Deckprofil zugewandte Ende des weiteren Deckprofils vom (ersten) Deckprofil und/oder von einem an das (erste) Deckprofil angrenzenden Abschnitt des Ableitprofils beabstandet ist. Dadurch ist mit einfachen konstruktiven Mitteln ein Eingang des Ablaufkanals bereitgestellt. Mit anderen Worten befindet sich ein Spalt zwischen dem dem (ersten) Deckprofil zugewandten Ende des weiteren Deckprofils und dem (ersten) Deckprofil und/oder dem an das (erste) Deckprofil angrenzenden Abschnitt des Ableitprofils. Der Spalt kann nur wenige Zentimeter breit sein, bspw. 1-4 cm (Zentimeter) breit.

In zweckmäßiger Weise kann der Ausgang des Wasserableitkanals gebildet sein durch einen in Schwerkraftrichtung g nach unten offenen Ablaufabschnitt des weiteren Deckprofils, der zwischen dem vom (ersten) Deckprofil abgewandten Ende des Ableitprofils und dem Außenbelag angeordnet ist. Dadurch lässt sich eine hinreichende Wasserableitung zwischen unterem Rahmenquerholm und dem Außenbelag entlang der Schwerkraftrichtung nach unten erreichen.

In vorteilhafter Weise kann an der Flügelunterseite eine weitere sich entlang oder parallel zur Längsrichtung erstreckende Dichtungsaufnahme mit mindestens einer Dichtung angeordnet sein, die sich am Eingang mit ihrem einen oder mehreren freien Enden zum ersten Deckprofil oder zum Ableitprofil hin erstrecken. Dadurch kann verhindert werden, dass Wasser weiter eindringt als bis zum Eingang. Die Dichtung(en) sind insbesondere oberhalb des Eingangs oder an der dem (ersten) Deckprofil zugewandten Seite des Eingangs angeordnet.

Im Konkreten kann an der Flügelunterseite ein Wetterschenkel befestigt sein, der zur Außenseite hin das weitere Deckprofil zumindest teilweise überdeckt, zumindest den Trittabschnitt des weiteren Deckprofils. Dies begünstigt die (Regen-)Wasserableitung, da (Regen-)Wasser, welches auf den Wetterschenkel auftrifft, gar nicht erst in den Bereich zwischen Flügelunterseite und unterem Rahmenquerholm gelangt, sondern auf dem Wetterschenkel nach außen abläuft. Der Wetterschenkel ist vorzugsweise an der Flügelunterseite befestigt. Die o.g. weitere Dichtungsaufnahme kann am Wetterschenkel befestigt oder materialeinheitlich mit dem Wetterschenkel verbunden sein. Der Wetterschenkel kann optional eine zusätzliche sich entlang oder parallel zur Längsrichtung erstreckende Dichtungsaufnahme mit mindestens einer Dichtung aufweisen, die sich mit ihrem einen oder mehreren freien Enden zum weiteren Deckprofil erstreckt, insbesondere am Übergang von Trittabschnitt zum Höhenausgleichsabschnitt.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform eines Gebäudeabschlusses mit Tür- oder Fensteranordnung in einer perspektivischen Teilansicht;
- Fig.2: der Gebäudeabschluss aus Fig.1 in einer Schnittansicht; und
- Fig.3: ein weiteres Deckprofil des Gebäudeabschlusses aus Fig.1 in Alleinstellung.

Figur 1 zeigt einen Gebäudeabschluss, der insgesamt mit dem Bezugszeichen 10 bezeichnet ist.

Der Gebäudeabschluss 10 weist eine Tür- oder Fensteranordnung 12 auf, die eine Innenseite 14 (Gebäudeinnenseite) von einer Außenseite 16 (Gebäudeaußenseite) abtrennt. Die Tür- oder Fensteranordnung 12 weist einen Rahmen 20 und einen am Rahmen 20 gelagerten und relativ zum Rahmen 20, im Beispiel zu einer Außenseite 16 hin, zwischen einer Offenstellung und einer Geschlossenstellung verschwenkbaren Flügel 22 auf (vgl. Fig.2).

Der Rahmen 20 weist einen sich entlang einer Längsrichtung L erstreckenden unteren Rahmenquerholm 24 auf und der Flügel 22 weist einen unteren Flügelquerholm 26 mit einer in Geschlossenstellung des Flügels 22 dem unten Rahmenquerholm zugewandten Flügelunterseite 28 auf (vgl. Fig.2).

Der untere Rahmenquerholm 24 weist ein Basisprofil 30 sowie ein auf dem Basisprofil 30 angeordnetes (erstes) Deckprofil 32 auf. An den unteren Rahmenquerholm 24 grenzt an der Innenseite 14 ein Innenbelag 34 an.

Der Flügel 22 ist an der Flügelunterseite 28 überschlagsfrei ausgebildet, wobei an der Flügelunterseite 28 mindestens eine sich entlang oder parallel zur Längsrichtung L erstreckende Dichtung 36 angeordnet ist, die in Geschlossenstellung des Flügels 22 dichtend mit einer Oberfläche 32' des Deckprofils 32 in Kontakt ist. Die Dichtung 36 ist im Beispiel entlang der Schwerkraftrichtung g unbeweglich am unteren Flügelquerholm 26 festgelegt und als zweilippige Lippendichtung ausgebildet.

Im Beispiel ist das Deckprofil 32 relativ zum Innenbelag 34 derart abgestimmt, dass die Oberfläche 32' des Deckprofils 32 entlang der Schwerkraftrichtung g um eine Höhendifferenz sₕ von 5 mm < sₕ < 15 mm oberhalb einer Oberfläche 34' des Innenbelags 34 angeordnet ist. Die Oberfläche 34' des Deckprofils 32 ist im Beispiel als Trittfläche ausgebildet.

Die Dichtung 36 ist in einer Dichtungsaufnahme 38 gehalten und mittels der Dichtungsaufnahme 38 an der Flügelunterseite 28 an einem Abschnitt 26' des unteren Flügelquerholms 26 befestigt, der in Geschlossenstellung des Flügels 22 relativ zum unteren Rahmenquerholm 24 zur Innenseite 14 hin vorsteht. Die Dichtungsaufnahme 38 erstreckt sich entlang oder parallel zur Längsrichtung L. Die Dichtungsaufnahme 38 weist im Beispiel zwei Dichtungsaufnahmenuten 38' auf.

Die Dichtung 36 weist im Beispiel zwei freie Enden 36' auf und ist derart ausgebildet, dass die freien Enden 36' der Dichtung 36 in einer aus der Geschlossenstellung aufgeschwenkten Stellung des Flügels 22 entlang der Schwerkraftrichtung g vom Innenbelag 34 beabstandet sind.

Das Basisprofil 30 ist im Beispiel derart angeordnet und/oder ausgebildet, dass dieses entlang der Schwerkraftrichtung g zum überwiegenden Teil unterhalb der Höhe der Oberfläche 34' des Innenbelags 34 angeordnet ist.

Auf dem Basisprofil 30 ist ein Ableitprofil 40 aufgesetzt, wobei das Ableitprofil 40 an der vom Innenbelag 34 abgewandten Seite des Deckprofils 32 angeordnet ist, und wobei auf dem Ableitprofil 40 ein weiteres Deckprofil 42 angeordnet ist.

An der vom Innenbelag 34 abgewandten Seite des unten Rahmenquerholms 24 grenzt an das weitere Deckprofil 42 ein Außenbelag 44 an, wobei die Oberfläche 34' des Innenbelags 34 und die Oberfläche 44' des Außenbelags 44 entlang der Schwerkraftrichtung g im Beispiel auf einer Höhe liegen (Höhendifferenz 0 mm) oder mit anderen Worten in einer Ebene liegen.

Das weitere Deckprofil 42 weist einen (begehbaren) Trittabschnitt 45 und einen zum Außenbelag 44 hin abfallenden Höhenausgleichsabschnitt 46 auf. Der Höhenausgleichsabschnitt 46 weist im Beispiel einen ersten Teilabschnitt 46' auf, der an den Trittabschnitt 45 angrenzt, und einen zweiten Teilabschnitt 46", der (zum Außenbelag 44 hin) an den ersten Teilabschnitt 46' angrenzt. Der erste Teilabschnitt 46' schließt einen ersten Winkel α mit der Horizontalen ein und der zweite Teilabschnitt 46'' kann einen zweiten Winkel β mit der Horizontalen ein, wobei der zweite Winkel β größer als der erste Winkel α ist (vgl. Fig.3).

Der zweite Teilabschnitt 46'' liegt im Beispiel endseitig auf dem Außenbelag 44 auf. Die Oberfläche 45' des Trittabschnitts 45 (vgl. Fig.3) des weiteren Deckprofils 42 und die Oberfläche 32' des (ersten) Deckprofils 32 liegen im Beispiel auf gleicher Höhe (vgl. Fig.2). Damit können diese eine Trittebene ausbilden.

Das Ableitprofil 40 und das weitere Deckprofil 42 definieren zwischen sich einen Wasserableitkanal 50, der sich von einem Eingang 52 zu einem Ausgang 54 erstreckt.

Der Eingang 52 des Wasserableitkanals 50 ist im Beispiel gebildet, indem das dem Deckprofil 32 zugewandte Ende 43 des weiteren Deckprofils 42 vom Deckprofil 32 und/oder von einem an das Deckprofil 32 angrenzenden Abschnitt 41 des Ableitprofils 40 beabstandet ist. Mit anderen Worten befindet sich ein Spalt 56 zwischen dem dem Deckprofil 32 zugewandten Ende 43 des weiteren Deckprofils 42 und dem Deckprofil 32 und/oder dem an das Deckprofil 32 angrenzenden Abschnitt 41 des Ableitprofils 40.

Der Ausgang 54 des Wasserableitkanals 50 ist gebildet durch einen in Schwerkraftrichtung g nach unten offenen Ablaufabschnitt 58 des weiteren Deckprofils 42, der zwischen dem vom (ersten) Deckprofil abgewandten Ende des Ableitprofils 40 und dem Außenbelag 44 angeordnet ist.

An der Flügelunterseite 28 ist eine weitere sich entlang oder parallel zur Längsrichtung L erstreckende Dichtungsaufnahme 60 mit im Beispiel zwei Dichtungen 62 angeordnet, die sich am Eingang 52 jeweils mit ihren freien Enden zum ersten Deckprofil 32 oder zum Ableitprofil 40 hin erstrecken. Die Dichtungen 62 sind insbesondere oberhalb des Eingangs 52 oder an der dem (ersten) Deckprofil 32 zugewandten Seite des Eingangs 52 angeordnet.

An der Flügelunterseite 28 ist ein Wetterschenkel 64 befestigt, der zur Außenseite 16 hin das weitere Deckprofil 42 zumindest teilweise überdeckt, zumindest den Trittabschnitt 45 des weiteren Deckprofils 42. Der Wetterschenkel 64 ist im Beispiel an der Flügelunterseite 28 befestigt. Die weitere Dichtungsaufnahme 60 ist im Beispiel materialeinheitlich mit dem Wetterschenkel 64 verbunden.

Der Wetterschenkel 64 weist im Beispiel eine zusätzliche, sich entlang oder parallel zur Längsrichtung L erstreckende Dichtungsaufnahme 66 mit einer Dichtung 68 auf, die sich mit ihren freien Enden zum weiteren Deckprofil 42 erstreckt, im Beispiel am Übergang vom Trittabschnitt 45 und Höhenausgleichsabschnitt 46.

Bei der vorgeschlagenen Ausgestaltung wird auf absenkbare Dichtungen bewusst verzichtet (absenkdichtungslose Tür- oder Fensteranordnung). Unabhängig davon sind sämtliche Dichtungen als zweilippige Lippendichtungen ausgebildet.

## Patentansprüche

1. Gebäudeabschluss (10), mit einer Tür- oder Fensteranordnung (12) umfassend einen Rahmen (20) und einen am Rahmen (20) gelagerten und relativ zum Rahmen (20), vorzugsweise zu einer Außenseite (16) hin, zwischen einer Offenstellung und einer Geschlossenstellung verschwenkbaren Flügel (22), wobei der Rahmen (20) einen sich entlang einer Längsrichtung (L) erstreckenden unteren Rahmenquerholm (24) aufweist und der Flügel (22) einen unteren Flügelquerholm (26) mit einer in Geschlossenstellung dem unteren Rahmenquerholm (24) zugewandten Flügelunterseite (28) aufweist, wobei der untere Rahmenquerholm (24) ein Basisprofil (30) sowie ein auf dem Basisprofil (30) angeordnetes Deckprofil (32) aufweist, wobei an den unteren Rahmenquerholm (24) an einer Innenseite (14) ein Innenbelag (34) angrenzt, wobei der Flügel (22) an der Flügelunterseite (28) überschlagsfrei ausgebildet ist, wobei an der Flügelunterseite (28) eine sich entlang oder parallel zur Längsrichtung (L) erstreckende Dichtung (36) angeordnet ist, die in Geschlossenstellung des Flügels (22) dichtend mit einer Oberfläche (32') des Deckprofils (32) in Kontakt ist, wobei auf dem Basisprofil (30) ein Ableitprofil (40) aufgesetzt ist, wobei das Ableitprofil (40) an der vom Innenbelag (34) abgewandten Seite des Deckprofils (32) angeordnet ist, und wobei auf dem Ableitprofil (40) ein weiteres Deckprofil (42) angeordnet ist, wobei an der vom Innenbelag (34) abgewandten Seite des unteren Rahmenquerholms (24) an das weitere Deckprofil (42) ein Außenbelag (44) angrenzt, **dadurch gekennzeichnet, dass** das Deckprofil (32) relativ zum Innenbelag (34) derart abgestimmt ist, dass die Oberfläche (32') des Deckprofils (32) entlang der Schwerkraftrichtung (g) um eine Höhendifferenz sₕ von 2 mm < sₕ < 18 mm oberhalb einer Oberfläche (34') des Innenbelags (34) angeordnet ist und dass das weitere Deckprofil (42) einen Trittabschnitt (45) und einen zum Außenbelag (44) hin abfallenden Höhenausgleichsabschnitt (46) aufweist.

2. Gebäudeabschluss (10) nach Anspruch 1, **dadurch gekennzeichnet, dass** die Dichtung (36) in einer Dichtungsaufnahme (38) gehalten und mittels der Dichtungsaufnahme (38) an der Flügelunterseite (28) an einem Abschnitt (26') des unteren Flügelquerholms (26) befestigt ist, der in Geschlossenstellung des Flügels (22) relativ zum unteren Rahmenquerholm (24) zur Innenseite (14) hin vorsteht.

3. Gebäudeabschluss (10) nach Anspruch 1 oder 2, **dadurch gekennzeichnet, dass** die Dichtung (36) zumindest ein freies Ende (36') aufweist und derart ausgebildet ist, dass das oder die freien Enden (36') der Dichtung (36) in einer aus der Geschlossenstellung aufgeschwenkten Stellung des Flügels (22) entlang der Schwerkraftrichtung (g) vom Innenbelag (34) beabstandet sind.

4. Gebäudeabschluss (10) nach einem der voranstehenden Ansprüche, **dadurch gekennzeichnet, dass** das Basisprofil (30) derart angeordnet und/oder ausgebildet ist, dass dieses entlang der Schwerkraftrichtung (g) zum überwiegenden Teil oder vollständig unterhalb der Höhe der Oberfläche (34') des Innenbelags (34) angeordnet ist.

5. Gebäudeabschluss (10) nach einem der voranstehenden Ansprüche, **dadurch gekennzeichnet, dass** die Oberfläche (34') des Innenbelags (34) und die Oberfläche (44') des Außenbelags (44) entlang der Schwerkraftrichtung (g) eine Höhendifferenz zwischen 0 und 2 mm aufweisen.

6. Gebäudeabschluss (10) nach einem der voranstehenden Ansprüche, **dadurch gekennzeichnet, dass** das Ableitprofil (40) und das weitere Deckprofil (42) zwischen sich einen Wasserableitkanal (50) definieren, der sich von einem Eingang (52) zu einem Ausgang (54) erstreckt.

7. Gebäudeabschluss (10) nach Anspruch 6, **dadurch gekennzeichnet, dass** der Eingang (52) des Wasserableitkanals (50) gebildet ist, indem das dem Deckprofil (32) zugewandte Ende (43) des weiteren Deckprofils (42) vom Deckprofil (32) und/oder von einem an das Deckprofil (32) angrenzenden Abschnitt (41) des Ableitprofils (40) beabstandet ist.

8. Gebäudeabschluss (10) nach Anspruch 6 oder 7, **dadurch gekennzeichnet, dass** der Ausgang (54) des Wasserableitkanals (50) gebildet ist durch einen in Schwerkraftrichtung (g) nach unten offenen Ablaufabschnitt (58) des weiteren Deckprofils (42), der zwischen dem vom Deckprofil (32) abgewandten Ende (43) des Ableitprofils (40) und dem Außenbelag (44) angeordnet ist.

9. Gebäudeabschluss (10) nach einem der Ansprüche 6 bis 8, **dadurch gekennzeichnet, dass** an der Flügelunterseite (28) eine weitere, sich entlang oder parallel zur Längsrichtung (L) erstreckende Dichtungsaufnahme (60) mit mindestens einer Dichtung (62) angeordnet ist, die sich, insbesondere am Eingang (52) zum ersten Deckprofil (32) oder zum Ableitprofil (40) erstreckt.

10. Gebäudeabschluss (10) nach einem der voranstehenden Ansprüche, **dadurch gekennzeichnet, dass** an der Flügelunterseite (28) ein Wetterschenkel (64) befestigt ist, der zur Außenseite (16) hin das weitere Deckprofil (42) zumindest teilweise überdeckt, zumindest den Trittabschnitt (45) des weiteren Deckprofils (42).

## Claims

1. Building closure (10) having a door or window arrangement (12) comprising a frame (20) and a wing (22) that is mounted on the frame (20) and is pivotable relative to the frame (20), preferably toward an outer side (16), between an open position and a closed position, the frame (20) having a lower transverse frame member (24) extending in a longitudinal direction (L) and the wing (22) having a lower transverse wing member (26) which has a wing underside (28) that faces the lower transverse frame member (24) in the closed position, the lower transverse frame member (24) having a base profile (30) and a cover profile (32) that is arranged on the base profile (30), an interior flooring (34) adjoining the lower transverse frame member (24) on an inner side (14), the wing (22) being designed without overlap on the wing underside (28), a seal (36) that extends in or parallel to the longitudinal direction (L) being arranged on the wing underside (28), which seal is in sealing contact with a surface (32') of the cover profile (32) in the closed position of the wing (22), a drainage profile (40) being placed on the base profile (30), the drainage profile (40) being arranged on the side of the cover profile (32) that faces away from the interior flooring (34), and a further cover profile (42) being arranged on the drainage profile (40), an exterior flooring (44) adjoining the further cover profile (42) on the side of the lower transverse frame member (24) that faces away from the interior flooring (34), **characterized in that** the cover profile (32) is aligned relative to the interior flooring (34) such that the surface (32') of the cover profile (32) is arranged above a surface (34') of the interior flooring (34) with a height difference sₕ of 2 mm < sₕ < 18 mm in the direction of gravity (g), and **in that** the further cover profile (42) has a tread portion (45) and a height compensation portion (46) sloping toward the exterior flooring (44).

2. Building closure (10) according to claim 1, **characterized in that** the seal (36) is held in a seal receptacle (38) and is attached, by means of the seal receptacle (38) on the wing underside (28), to a portion (26') of the lower transverse wing member (26), which protrudes toward the inner side (14) relative to the lower transverse frame member (24) in the closed position of the wing (22).

3. Building closure (10) according to claim 1 or claim 2, **characterized in that** the seal (36) has at least one free end (36') and is designed such that, in a position of the wing (22) that is pivoted open from the closed position in the direction of gravity (g), the free end(s) (36') of the seal (36) is/are spaced apart from the interior flooring (34).

4. Building closure (10) according to any of the preceding claims, **characterized in that** the base profile (30) is arranged and/or designed such that it is arranged predominantly or completely below the height of the surface (34') of the interior flooring (34) in the direction of gravity (g).

5. Building closure (10) according to any of the preceding claims, **characterized in that** the surface (34') of the interior flooring (34) and the surface (44') of the exterior flooring (44) have a height difference of between 0 and 2 mm in the direction of gravity (g).

6. Building closure (10) according to any of the preceding claims, **characterized in that** the drainage profile (40) and the further cover profile (42) define a water drainage channel (50) therebetween, which extends from an inlet (52) to an outlet (54).

7. Building closure (10) according to claim 6, **characterized in that** the inlet (52) of the water drainage channel (50) is formed by the end (43) of the further cover profile (42) that faces the cover profile (32) being spaced apart from the cover profile (32) and/or from a portion (41) of the drainage profile (40) that is adjacent to the cover profile (32).

8. Building closure (10) according to claim 6 or claim 7, **characterized in that** the outlet (54) of the water drainage channel (50) is formed by a discharge portion (58) of the further cover profile (42), which discharge portion is open at the bottom with respect to the direction of gravity (g) and is arranged between the end (43) of the drainage profile (40) that faces away from the cover profile (32) and the exterior flooring (44).

9. Building closure (10) according to any of claims 6 to 8, **characterized in that** a further sealing receptacle (60) extending in or parallel to the longitudinal direction (L) is arranged on the wing underside (28) together with at least one seal (62), which extends, in particular at the inlet (52), to the first cover profile (32) or to the drainage profile (40).

10. Building closure (10) according to any of the preceding claims, **characterized in that** a sill (64) is attached to the wing underside (28) and at least partially covers the further cover profile (42) toward the outside (16), at least the tread portion (45) of the further cover profile (42).

## Revendications

1. Fermeture de bâtiment (10) avec un ensemble de porte ou de fenêtre (12) comprenant un cadre (20) et un vantail (22) qui est monté sur le cadre (20) et apte à pivoter par rapport au cadre (20), de préférence vers une face extérieure (16), entre une position ouverte et une position fermée, dans laquelle le cadre (20) présente une traverse inférieure de cadre (24) s'étendant le long d'une direction longitudinale (L), et le vantail (22) présente une traverse inférieure de vantail (26) avec une face inférieure de vantail (28) qui est orientée vers la traverse inférieure de cadre (24) en position fermée, dans laquelle la traverse inférieure de cadre (24) comprend un profilé de base (30) et un profilé de couverture (32) disposé sur le profilé de base (30), dans laquelle un revêtement intérieur (34) est adjacent à la traverse inférieure de cadre (24) sur une face intérieure (14), dans laquelle le vantail (22) est conçu sans recouvrement sur la face inférieure de vantail (28), dans laquelle sur la face inférieure de vantail (28) est disposé un joint d'étanchéité (36) qui s'étend le long de ou parallèlement à la direction longitudinale (L) et qui, en position fermée du vantail (22), est en contact étanche avec une surface (32') du profilé de couverture (32), dans laquelle un profilé d'évacuation (40) est posé sur le profilé de base (30), dans laquelle le profilé d'évacuation (40) est disposé du côté du profilé de couverture (32) qui montre dans la direction opposée au revêtement intérieur (34), et dans laquelle un autre profilé de couverture (42) est disposé sur le profilé d'évacuation (40), dans laquelle un revêtement extérieur (44) est adjacent à l'autre profilé de couverture (42) du côté de la traverse inférieure de cadre (24) qui montre dans la direction opposée au revêtement intérieur (34), **caractérisée par le fait que** le profilé de couverture (32) est aligné par rapport au revêtement intérieur (34) de telle sorte que la surface (32') du profilé de couverture (32) est disposée, le long de la direction de la pesanteur (g), d'une différence de hauteur sₕ de 2 mm < sₕ < 18 mm au-dessus d'une surface (34') du revêtement intérieur (34), et que ledit autre profilé de couverture (42) comprend une section de marche (45) et une section de compensation de hauteur (46) inclinée vers le revêtement extérieur (44).

2. Fermeture de bâtiment (10) selon la revendication 1, **caractérisée par le fait que** le joint d'étanchéité (36) est maintenu dans un logement de joint d'étanchéité (38) et est fixé, au moyen dudit logement de joint d'étanchéité (38) sur la face inférieure de vantail (28), à une section (26') de la traverse inférieure de vantail (26) qui, en position fermée du vantail (22), fait saillie par rapport à la traverse inférieure de cadre (24) vers la face intérieure (14).

3. Fermeture de bâtiment (10) selon la revendication 1 ou 2, **caractérisée par le fait que** le joint d'étanchéité (36) présente au moins une extrémité libre (36') et est conçu de telle sorte que la ou les extrémités libres (36') du joint d'étanchéité (36) sont espacées du revêtement intérieur (34) dans la direction de la pesanteur (g) lorsque le vantail (22) est dans une position où il est ouvert par pivotement à partir de la position fermée.

4. Fermeture de bâtiment (10) selon l'une quelconque des revendications précédentes, **caractérisée par le fait que** le profilé de base (30) est agencé et/ou conçu de manière à ce qu'il soit disposé le long de la direction de la pesanteur (g) pour la plupart ou totalement au-dessous du niveau de la surface (34') du revêtement intérieur (34).

5. Fermeture de bâtiment (10) selon l'une quelconque des revendications précédentes, **caractérisée par le fait que** la surface (34') du revêtement intérieur (34) et la surface (44') du revêtement extérieur (44) présentent une différence de hauteur comprise entre 0 et 2 mm le long de la direction de la pesanteur (g).

6. Fermeture de bâtiment (10) selon l'une quelconque des revendications précédentes, **caractérisée par le fait que** le profilé d'évacuation (40) et ledit autre profilé de couverture (42) définissent entre eux un canal d'évacuation d'eau (50) qui s'étend d'une entrée (52) à une sortie (54).

7. Fermeture de bâtiment (10) selon la revendication 6, **caractérisée en ce que** l'entrée (52) du canal d'évacuation d'eau (50) est formée par le fait que l'extrémité (43) dudit autre profilé de couverture (42) laquelle montre vers le profilé de couverture (32), est espacée du profilé de couverture (42) et/ou d'une section (41) du profilé d'évacuation (40) qui est adjacente au profilé de couverture (32).

8. Fermeture de bâtiment (10) selon la revendication 6 ou 7, **caractérisée par le fait que** la sortie (54) du canal d'évacuation d'eau (50) est formé par une section d'évacuation (58) de l'autre profilé de couverture (42) qui est ouverte vers le bas dans la direction de la pesanteur (g) et qui est disposée entre l'extrémité (43) du profilé d'évacuation (40) laquelle montre dans la direction opposée au profilé de couverture (32) et le revêtement extérieur (44).

9. Fermeture de bâtiment (10) selon l'une quelconque des revendications 6 à 8, **caractérisée par le fait que** sur la face inférieure de vantail (28) est disposé un autre logement de joint d'étanchéité (60) qui s'étend le long ou parallèlement à la direction longitudinale (L) et comprend au moins un joint d'étanchéité (62) qui s'étend en particulier sur l'entrée vers le premier profilé de couverture (32) ou vers le profilé d'évacuation (40).

10. Fermeture de bâtiment (10) selon l'une quelconque des revendications précédentes, **caractérisée par le fait qu'**un rejet d'eau (64) est fixé à la face inférieure de vantail (28), qui recouvre vers la face extérieure (16) au moins en partie ledit autre profilé de couverture (42), au moins la section de marche (45) de l'autre profilé de couverture (42).
